# EUROPÄISCHE PATENTSCHRIFT

(11) **EP 1 314 171 B1**
(45) Veröffentlichungstag und Bekanntmachung des Hinweises auf die Patenterteilung: **15.06.2005**
(21) Anmeldenummer: 01957747.7
(22) Anmeldetag: 02.08.2001
(51) Int. Cl.: H01C 7/04

(54) **ELEKTRISCHES BAUELEMENT UND VERFAHREN ZU DESSEN HERSTELLUNG**
ELECTRICAL COMPONENT AND METHOD FOR PRODUCTION THEREOF
COMPOSE ELECTRIQUE ET SON PROCEDE DE PRODUCTION

(30) Priorität: 30.08.2000 DE 10042636
(43) Veröffentlichungstag der Anmeldung: 28.05.2003
(73) Patentinhaber: EPCOS AG, 81669 München (DE)
(72) Erfinder: PEINSIPP, Roland, A-8042 Graz (AT); SCHRANK, Franz, A-8074 Raaba (AT)
(74) Vertreter: Epping Hermann & Fischer
(86) Internationale Anmeldenummer: PCT/DE2001/002931
(87) Internationale Veröffentlichungsnummer: WO 2002/019348

(56) Entgegenhaltungen:
- DE-A- 19 814 388
- DE-A- 19 851 869

## Beschreibung

Die Erfindung betrifft ein elektrisches Bauelement mit einem Grundkörper, der ein keramisches Material umfaßt, und mit wenigstens zwei auf dem Grundkörper angeordneten Kontaktbereichen, an denen Anschlußelemente befestigt sind, das mit einer organische Bestandteile enthaltenden Schutzschicht umhüllt ist. Ferner betrifft die Erfindung ein Verfahren zur Herstellung des elektrischen Bauelements.

Aus der Druckschrift DE 198 51 869 A1 sind elektrische Bauelemente der eingangs genannten Art bekannt, die einen Heißleiter-Temperaturfühler aus einem scheibenförmigen keramischen Werkstoff darstellen. Neben an dem Werkstoff angebrachten Anschlußdrähten besitzt der Temperaturfühler eine Epoxydharz-Umhüllung, die eine Zusatzkomponente mit hydrophoben Eigenschaften enthält.

Das bekannte elektrische Bauelement hat den Nachteil, daß es empfindlich ist gegenüber Feuchte. Obwohl es eine hydrophobe Umhüllung aus Epoxydharz besitzt, die beispielsweise durch Eintauchen hergestellt werden kann, können unter Einwirkung von Feuchte und/oder Wasser in Folge von Migrationseffekten Ausfälle auftreten. Durch die bei dem Betrieb des Bauelements verwendete anliegende Spannung besteht nämlich zwischen den beiden elektrischen Polen des Keramikelements, an denen die Anschlußdrähte befestigt sind, eine Potentialdifferenz. Wenn sich unter den Einsatzbedingungen bei feuchter Umgebung ein geschlossener Wasserfilm zwischen den Elektroden ausbildet, so startet ein Materialtransport (vermittelt durch Silber, Zinn und Blei von dem beim Anlöten der Anschlußdrähte verwendeten Lot) von der Anode zur Kathode. Dabei bilden sich metallische Filme, die geeignet sind, ähnlich wie Leiterbahnen auf der Oberfläche der Keramik zu fungieren. Dadurch nimmt der Widerstand des Sensors derart stark ab, daß es unter ungünstigen Umständen durch einen Kurzschluß sogar zu einem Totalausfall des Heißleiter-Temperaturfühlers kommen kann. Derartige Heißleiter-Temperaturfühler dürfen deshalb nur für Anwendungsgebiete vorgesehen werden, bei denen eine Betauung beziehungsweise Wassereinwirkung am Temperaturfühler nicht erfolgt.

Zur Umgehung des geschilderten Problems ist es aus dem Stand der Technik bekannt, den Heißleiter-Temperaturfühler mit einer Glasumhüllung zu versehen. Bei dieser Konstruktion können allerdings aufgrund der hohen Prozeßtemperaturen keine isolierten Anschlußdrähte eingesetzt werden. Außerdem besteht hier die Gefahr, daß bei entsprechenden Anwendungsbedingungen Schädigungen durch elektrochemische Korrosion der Drähte oder Migration über den Glaskörper auftreten können.

Ziel der vorliegenden Erfindung ist es daher, ein Bauelement der eingangs genannten Art anzugeben, das auch unter Einwirkung von Feuchtigkeit eine hohe Brauchbarkeitsdauer aufweist.

Dieses Ziel wird erfindungsgemäß durch ein elektrisches Bauelement nach Patentanspruch 1 erreicht. Vorteilhafte Ausgestaltungen der Erfindung sowie ein Verfahren zur Herstellung der Erfindung sind den weiteren Ansprüchen zu entnehmen.

Die Erfindung gibt ein elektrisches Bauelement an, mit einem Grundkörper umfassend ein keramisches Material und wenigstens zwei auf dem Grundkörper angeordneten Kontaktbereichen, an denen Anschlußelemente befestigt sind, das von einer organische Bestandteile enthaltenden Schutzschicht umhüllt ist und eine zwischen dem Grundkörper und der Schutzschicht angeordnete Zwischenschicht umfaßt, die aus einem Zwischenschichtmaterial besteht, welches sowohl hydrophob als auch lipophob ist.

Das erfindungsgemäße Bauelement hat den Vorteil, daß durch die Zwischenschicht aus hydrophobem Material das Eindringen von Feuchte von außen auf die Oberfläche des Grundkörpers an den Stellen, an denen der Grundkörper von der Zwischenschicht abgedeckt ist, wirksam reduziert werden kann.

Desweiteren hat das erfindungsgemäße Bauelement den Vorteil, daß aufgrund der lipophoben Materialeigenschaft der Zwischenschicht diese verträglich mit der den Grundkörper umgebenden Schutzschicht ist. Insbesondere findet keine chemische Reaktion zwischen der Schutzschicht und der Zwischenschicht statt. Dadurch kann auch ein Wandern von Bestandteilen der Schutzschicht durch die Zwischenschicht auf die Oberfläche des Grundkörpers einschließlich der dadurch ermöglichten Schädigungen wirksam verhindert werden.

Besonders vorteilhaft ist es, wenn die Zwischenschicht den Grundkörper des Bauelements dicht umschließt, so daß an der gesamten Oberfläche des Grundkörpers der Zutritt von Feuchte erschwert ist.

Desweiteren ist ein Bauelement besonders vorteilhaft, bei dem das Zwischenschichtmaterial in einer Flüssigkeit löslich ist, mit der der Grundkörper benetzt werden kann.

Ein solches Bauelement hat den Vorteil, daß die Zwischenschicht auf einfache Art und Weise durch Eintauchen des Grundkörpers in eine Lösung hergestellt werden kann, die die Flüssigkeit und das darin gelöste Zwischenschichtmaterial enthält.

Dadurch, daß der Grundkörper von der Flüssigkeit benetzt werden kann, ergibt sich der Vorteil, daß der Grundkörper problemlos so mit der Zwischenschicht bedeckt werden kann, daß die Zwischenschicht den Grundkörper dicht umschließt.

Desweiteren ist ein Bauelement besonders vorteilhaft, bei dem die Dicke der Zwischenschicht an der dünnsten Stelle wenigstens 1,5 µm beträgt. Aufgrund dieser Mindestdicke ist garantiert, daß an allen Stellen, an denen die Zwischenschicht am Grundkörper angeordnet ist, der Zutritt von Feuchte zum Grundkörper erschwert ist.

Ein für die Zwischenschicht geeignetes Material, das die geforderten Eigenschaften aufweist, ist beispielsweise ein Fluorpolymer. Dabei handelt es sich um ein perfluoriertes Kohlenstoffgerüst. Das Kohlenstoffgerüst kann dabei aus Ketten, aus verbundenen Ringsystemen oder auch einer Mischform beider aufgebaut sein. Insbesondere ist ein Zwischenschichtmaterial besonders vorteilhaft, das aus kondensierten perfluorierten Ringsystemen besteht. Desweiteren sind auch Polyether verwendbar, die keine C-C-Ketten, sondern C-O-C-Ketten aufweisen. Das Molekulargewicht des Polymers liegt vorteilhafterweise über 1000 g/mol. Vorteilhaft ist auch ein Fluorpolymer, das in bestimmten Lösungsmitteln, vorzugsweise in perfluorierten Alkanen, löslich ist.

Das fluorhaltige Polymer kann weiterhin den Vorteil haben, daß es eine weiche, wachsartige Konsistenz aufweist, welche sich günstig auf die Temperaturwechselbeständigkeit der Schicht und auch des gesamten Bauelements auswirken kann.

Die Schutzschicht des Bauelements kann dabei vorteilhafterweise aus einem Material bestehen, das elektrisch isolierend und gleichzeitig zum Schutz der Zwischenschicht vor Abrieb geeignet ist. Eine Schutzschicht aus diesem genannten Material hat den Vorteil, daß es das Bauelement von Außen gegen elektrische Kurzschlüsse schützt. Zum anderen hat die Schutzschicht den Vorteil, daß sie die Zwischenschicht aus einem Fluorpolymer, das eine geringe mechanische Beständigkeit haben und eine weiche, wachsartige Konsistenz aufweisen kann, wirksam vor mechanischen Beschädigungen durch zum Beispiel Abrieb schützen kann.

Eine Schutzschicht, die die geforderten Eigenschaften bezüglich der elektrischen Isolierung und dem Schutz der Zwischenschicht aufweist, besteht vorteilhafterweise aus Epoxydharz, Silikon oder auch Urethan.

Ferner gibt die Erfindung ein Verfahren zur Herstellung eines elektrischen Bauelements an, das von einem Grundkörper ausgeht, der ein keramisches Material umfaßt. Dabei weist der Grundkörper wenigstens zwei Kontaktbereiche auf, an denen Anschlußelemente befestigt sind.

### Das Verfahren umfaßt folgende Schritte:

In einem ersten Schritt wird der Grundkörper in eine Lösung eingetaucht, die eine den Grundkörper benetzende Flüssigkeit und ein in dieser Flüssigkeit gelöstes hydrophobes und lipophobes Zwischenschichtmaterial enthält. Vorteilhafterweise wird der Grundkörper dabei so in die Lösung eingetaucht, daß der Grundkörper sich ganz innerhalb der Lösung befindet.

In einem weiteren Schritt wird der Grundkörper so aus der Lösung entnommen, daß ein Teil der Lösung als ein den Grundkörper vollständig umhüllender Film daran haften bleibt.

In einem weiteren Schritt wird dem Film die darin enthaltene Flüssigkeit durch Verdunsten entzogen, wodurch die Zwischenschicht entsteht.

In einem sich daran anschließenden Schritt wird schließlich die Schutzschicht auf die Zwischenschicht aufgebracht. Dabei kann die Schutzschicht vorteilhafterweise wiederum durch Tauchen des Grundkörpers in eine entsprechende Lösung beziehungsweise Flüssigkeit aufgebracht werden.

Das erfindungsgemäße Verfahren zur Herstellung des elektrischen Bauelements hat den Vorteil, daß es besonders einfach zu realisieren ist, da zum Aufbringen der Zwischenschicht lediglich der Grundkörper des Bauelements in eine Lösung eingetaucht werden muß. Desweiteren hat das Verfahren den Vorteil, daß die Herstellung der Zwischenschicht aus der Lösung durch Verdunsten von Flüssigkeit in einem Flüssigkeitsfilm geschieht. Ein solches Verdunsten erfordert neben einfacher Lagerung des Bauelements z. B. bei Zimmertemperatur keine weiteren technischen Maßnahmen und ist somit sehr kostengünstig zu realisieren.

Das Verfahren kann besonders vorteilhaft durchgeführt werden, indem die Viskosität der Lösung, in die der Grundkörper eintaucht, durch geeignete Wahl des Gehalts der Lösung an Zwischenschichtmaterial so eingestellt wird, daß der am Grundkörper haftende Film zu einer Zwischenschicht führt, die an der dünnsten Stelle wenigstens 1,5 µm dick ist. Durch diese Maßnahme ist gewährleistet, daß die Zwischenschicht an jeder Stelle die erforderliche Mindestdicke aufweist.

Als Flüssigkeit, die das Zwischenschichtmaterial in gelöster Form enthält, kann vorteilhafterweise ein Perfluoralkan verwendet werden, in dem ein als Zwischenschichtmaterial geeignetes Fluorpolymer löslich ist.

Im folgenden wird die Erfindung anhand eines Ausführungsbeispiels und der dazugehörigen Figur näher erläutert.

Die Figur zeigt beispielhaft ein erfindungsgemäßes elektrisches Bauelement im schematischen Querschnitt.

Die Figur zeigt ein elektrisches Bauelement mit einem Grundkörper 1, der aus einer polykristallinen Keramik vom Spinelltyp, insbesondere vom Mn-Ni-Spinelltyp sein kann und darüber hinaus noch weitere Dotierungen beziehungsweise Nebenbestandteile enthalten kann. Daneben sind auch Keramiken denkbar, die aus anderen Hauptbestandteilen bestehen. Die oben genannte Keramik vom Mn-Ni-Spinelltyp wird üblicherweise als Grundkörper 1 für Heißleiter-Temperaturfühler verwendet. Gerade bei solchen Heißleiter-Temperaturfühlern ist es besonders wichtig, daß der Grundkörper einen stabilen elektrischen Widerstand aufweist, der nicht durch das Einwirken von Feuchte verändert wird.

Die Figur zeigt weiterhin einen ersten Kontaktbereich 2 und einen zweiten Kontaktbereich 3, die an der Ober- beziehungsweise Unterseite des Grundkörpers 1 aufgebracht sind. Diese Kontaktbereiche können beispielsweise durch eine Silber-Einbrennpaste hergestellt sein. An dem ersten Kontaktbereich 2 ist ein erstes Anschlußelement 4 befestigt, das beispielsweise ein mit einer elektrischen Isolierung versehener Draht sein kann. Die Befestigung eines solchen Drahtes am ersten Kontaktbereich 2 erfolgt vorzugsweise durch Löten. In gleicher Weise wie auf dem ersten Kontaktbereich 2 ist auf dem zweiten Kontaktbereich 3 ein zweites Anschlußelement 5 in Form eines angelöteten, isolierten Drahtes befestigt.

Der Grundkörper 1 ist umhüllt von einer Zwischenschicht 7, die durch Eintauchen des Grundkörpers 1 in eine Lösung eines Fluorpolymers aufgebracht ist. Dieses Fluorpolymer ist aus mehrzyklischen Monomereinheiten aufgebaut und sein Molekulargewicht beträgt zirka 2000 g/mol. Die Konzentration der Lösung dieses Polymers liegt zwischen 1 % und 30 %. Durch die Konzentration der Lösung kann die Viskosität der Lösung eingestellt werden, wodurch auch die Dicke der Zwischenschicht 7 bestimmt wird. Als Lösemittel sind zum Beispiel die leicht erhältlichen Perfluoralkane, insbesondere Perfluorhexan oder Perfluoroktan geeignet.

Nach Abtrocknen des Lösemittels wird die Umhüllung mit einem Zweikomponenten-Epoxyd im Tauchverfahren umhüllt, wodurch die Schutzschicht 6 entsteht.

Bezüglich der Zwischenschicht 7 ist zu beachten, daß aufgrund der Aufbringung der Schicht in einem Tauchverfahren eine weitgehend homogene Schichtdicke, wie sie in der Figur dargestellt ist, nicht erreicht werden kann. Vielmehr wird die Schicht an den Kanten des Grundkörpers 1 wesentlich dünner sein, als beispielsweise zwischen den Kontaktbereichen 2, 3. In dem hier beschriebenen Ausführungsbeispiel wurde eine Zwischenschicht 7 hergestellt, die an den Kanten des Grundkörpers 1 eine Schichtdicke von weniger als 2 µm und an anderen Stellen Dicken bis zu 5 µm aufweisen kann.

Die Schutzschicht 6 wird mittels des beschriebenen Tauchverfahrens so aufgebracht, daß sie eine Schichtdicke zwischen 100 µm und 1000 µm aufweist. Für die Schutzschicht 6 gilt bezüglich ihrer Schichtdicke dasselbe wie für die Zwischenschicht 7 Gesagte. Als Schutzschicht 6 kommen alle geeignete Standardumhüllmaterialien, beispielsweise auf der Basis von Epoxydharz in Betracht, die elektrisch isolierend sind und die eine Mindestfestigkeit gegenüber die Bildung von Rissen aufweisen. Neben Epoxydharz kommen auch PU-Harz oder Silikonlack in Betracht. Die Schutzschicht 6 kann neben dem Tauchverfahren auch noch mit einem anderen Verfahren aufgebracht werden, z. B. mit dem Pulverbeschichtungsverfahren.

Beim Herstellen der Zwischenschicht 7 beziehungsweise der Schutzschicht 6 wird der Grundkörper 1 vorzugsweise so in die entsprechende Flüssigkeit eingetaucht, daß Endabschnitte 8, 9 der Anschlußelemente 4, 5 unbeschichtet bleiben und so als elektrische Kontakte zum Anschließen des Bauelements in einem Schaltkreis verwendet werden können.

Ein nach dem beschriebenen Ausführungsbeispiel hergestellter Temperaturfühler wurde unter verschiedenen Testbedingungen auf seine Wasserbeständigkeit getestet. Dazu wurde beispielsweise eine Wasserlagerung bei einer Temperatur von 80°C und einer anliegenden Gleichspannung von 3 V über 2000 Stunden durchgeführt. Dieser Test wurde von dem Temperaturfühler ohne Veränderung des elektrischen Widerstands überstanden.

Auch weitere durchgeführte Tests, die eine Abfolge verschiedenartiger Belastungen beinhalteten, wie beispielsweise: Temperaturwechselbelastung, nachfolgend Vibration, anschließend Wasserlagerung bei 80°C und bei einer Gleichspannung von 3 V, danach elektrische Belastung mit einer Heizleistung von 60 mW, anschließend zyklische Betauung beziehungsweise Beeisung unter Anlegen einer elektrischen Spannung sowie nachfolgend Alterung bei einer Temperatur von 155°C und anschließender Lagerung des Temperaturfühlers bei 80°C in Wasser unter Anlegen einer Spannung von 3 V. Auch diese Abfolge von Belastungen wurde von dem Temperaturfühler ohne Beschädigung bestanden. Die Tests wurden bestanden, ohne daß der Temperaturfühler seinen elektrischen Widerstand verändert hätte.

Dieselben Tests wurden mit einem ähnlichen Temperaturfühler durchgeführt, allerdings ohne Zwischenschicht 7. Solche Temperaturfühler fallen bereits bei einer Wasserlagerung bei 80°C unter Anlegen einer elektrischen Spannung von 3 V am Fühler nach weniger als 100 Stunden zu 100 % aus.

Die Erfindung beschränkt sich nicht auf das dargestellte Ausführungsbeispiel, sondern wird in ihrer allgemeinsten Form durch Patentanspruch 1 beziehungsweise Patentanspruch 8 definiert.

## Patentansprüche

1. Elektrisches Bauelement mit
- einem Grundkörper (1) umfassend ein keramisches Material,
- wenigstens zwei auf dem Grundkörper (1) angeordneten Kontaktbereichen (2, 3), an denen Anschlußelemente (4, 5) befestigt sind,
- das von einer organische Bestandteile enthaltenden Schutzschicht (6) umhüllt ist und
- das eine zwischen dem Grundkörper (1) und der Schutzschicht (6) angeordnete Zwischenschicht (7) aufweist, die aus einem Zwischenschichtmaterial besteht, welches sowohl hydrophob als auch lipophob ist.

2. Bauelement nach Anspruch 1,
bei dem das Zwischenschichtmaterial in einer Flüssigkeit löslich ist, mit der der Grundkörper (1) benetzt werden kann.

3. Bauelement nach Anspruch 2,
bei dem die Zwischenschicht (7) durch Eintauchen des Grundkörpers (1) in eine Lösung hergestellt ist, die die Flüssigkeit und das darin gelöste Zwischenschichtmaterial enthält.

4. Bauelement nach Anspruch 1 - 3,
bei dem Dicke der Zwischenschicht (7) an der dünnsten Stelle wenigstens 1,5 µm beträgt.

5. Bauelement nach Anspruch 1 - 4,
bei dem das Zwischenschichtmaterial ein Fluorpolymer umfaßt.

6. Bauelement nach Anspruch 1 - 5,
bei dem die Schutzschicht (6) aus einem Material besteht, das elektrisch isolierend und zum Schutz der Zwischenschicht (7) vor Abrieb geeignet ist.

7. Bauelement nach Anspruch 6,
bei dem die Schutzschicht (6) ein Epoxidharz, Silikon oder ein Urethan umfaßt.

8. Verfahren zur Herstellung eines elektrischen Bauelements, das von einem ein keramisches Material umfassenden Grundkörper (1) ausgeht, auf dem wenigstens zwei Kontaktbereiche (2, 3) mit daran befestigten Anschlußelementen (4, 5) vorgesehen sind, und das folgende Schritte umfaßt:
a) Eintauchen des Grundkörpers (1) in eine Lösung, die eine den Grundkörper (1) benetzende Flüssigkeit und ein darin gelöstes hydrophobes und lipophobes Zwischenschichtmaterial enthält
b) Entnehmen des Grundkörpers (1) so aus der Lösung, daß ein Teil der Lösung als ein den Grundkörper (1) vollständig umhüllender Film daran haften bleibt
c) Herstellen der Zwischenschicht (7) durch Verdunsten der im Film enthaltenen Flüssigkeit
d) Aufbringen der Schutzschicht (6) auf die Zwischenschicht (7).

9. Verfahren nach Anspruch 8,
wobei die Viskosität der Lösung durch geeignete Wahl des Gehalts an Zwischenschichtmaterial so eingestellt wird, daß der am Grundkörper (1) haftende Film zu einer Zwischenschicht (7) führt, die an der dünnsten Stelle wenigstens 1,5 µm dick ist.

10. Verfahren nach Anspruch 8 oder 9,
wobei als Flüssigkeit ein Perfluoralkan und als Zwischenschichtmaterial ein Fluorpolymer verwendet wird.

## Claims

1. Electrical component having
- a basic body (1) comprising a ceramic material,
- at least two contact regions (2, 3) arranged on the basic body (1), connection elements (4, 5) being fixed to said contact regions,
- which is encapsulated by a protective layer (6) containing organic constituents, and
- which has an intermediate layer (7) arranged between the basic body (1) and the protective layer (6), said intermediate layer being composed of an intermediate layer material which is both hydrophobic and lipophobic.

2. Component according to Claim 1,
in which the intermediate layer material is soluble in a liquid with which the basic body (1) can be wetted.

3. Component according to Claim 2,
in which the intermediate layer (7) is produced by immersing the basic body (1) in a solution which contains the liquid and the intermediate layer material dissolved therein.

4. Component according to Claims 1 - 3,
in which the thickness of the intermediate layer (7), at the thinnest location, is at least 1.5 µm.

5. Component according to Claims 1 - 4,
in which the intermediate layer material comprises a fluoropolymer.

6. Component according to Claims 1 - 5,
in which the protective layer (6) is composed of a material which is electrically insulating and is suitable for protecting the intermediate layer (7) against abrasion.

7. Component according to Claim 6,
in which the protective layer (6) comprises an epoxy resin, silicone or a urethane.

8. Method for producing an electrical component, which proceeds from a basic body (1) comprising a ceramic material, at least two contact regions (2, 3) with connection elements (4, 5) fixed thereto being provided on said basic body, and which comprises the following steps of:
a) immersing the basic body (1) in a solution which contains a liquid that wets the basic body (1) and a hydrophobic and lipophobic intermediate layer material dissolved in said liquid
b) removing the basic body (1) from the solution in such a way that a portion of the solution adheres thereto as a film that completely encapsulates the basic body (1)
c) producing the intermediate layer (7) by evaporation of the liquid contained in the film
d) applying the protective layer (6) to the intermediate layer (7).

9. Method according to Claim 8,
the viscosity of the solution being set by a suitable choice of the content of intermediate layer material in such a way that the film adhering to the basic body (1) leads to an intermediate layer (7) having a thickness of at least 1.5 µm at the thinnest location.

10. Method according to Claim 8 or 9,
a perfluoroalkane being used as the liquid and a fluoropolymer being used as the intermediate layer material.

## Revendications

1. Composant électrique comprenant
- un corps (1) de base comprenant un matériau céramique,
- au moins deux zones (2, 3) de contact qui sont disposées sur le corps (1) de base et sur lesquelles sont fixés des éléments (4, 5) de borne,
- qui est enrobé d'une couche (6) de protection contenant des constituants organiques, et
- qui a une couche (7) intermédiaire disposée entre le corps (1) de base et la couche (6) de protection et en un matériau de couche intermédiaire qui est tant hydrophobe qu'également lipophobe.

2. Composant suivant la revendication 1,
dans lequel la matière de la couche intermédiaire est soluble dans un liquide par lequel le corps (1) de base peut être mouillé.

3. Composant suivant la revendication 2,
dans lequel la couche (7) intermédiaire est produite par immersion du corps (1) de base dans une solution qui contient le liquide et la matière de la couche intermédiaire qui y est dissoute.

4. Composant suivant l'une des revendications 1 à 3,
dans lequel l'épaisseur de la couche (7) intermédiaire au point le plus mince est inférieure à 1,5 µm.

5. Composant suivant l'une des revendications 1 à 4,
dans lequel la matière de la couche intermédiaire comprend un polymère fluoré.

6. Composant suivant l'une des revendications 1 à 5,
dans lequel la couche (6) de protection est en une matière qui est isolante du point de vue électrique et qui est appropriée pour protéger la couche (7) intermédiaire de l'usure.

7. Composant suivant la revendication 6,
dans lequel la couche (6) de protection comprend une résine époxyde, une silicone ou un uréthane.

8. Procédé de fabrication d'un composant électrique qui part d'un corps de base comprenant un matériau céramique sur lequel il est prévu au moins deux zones (2, 3) de contact avec des éléments (4, 5) de bornes qui y sont fixées et qui comprend les stades suivants :
a) immersion du corps (1) de base dans une solution qui contient un liquide mouillant le corps (1) de base et une matière de couche intermédiaire hydrophobe et lipophobe qui y est dissoute.
b) enlèvement du corps (1) de base de la solution de façon à ce qu'une partie de la solution y reste adhérente sous la forme d'une pellicule enrobant complètement le corps (1) de base.
c) production de la couche (7) intermédiaire par évaporation du liquide contenu dans le filtre.
d) dépôt de la couche (6) de protection sur la couche (7) intermédiaire.

9. Procédé suivant la revendication 8, dans lequel on règle la viscosité de la solution par un choix appropriée de la teneur en la matière de la couche intermédiaire de façon à ce que la pellicule adhérant au corps (1) de base donne une couche (7) intermédiaire qui au point le plus mince a une épaisseur d'au moins 1,5 µm.

10. Procédé suivant la revendication 8 ou 9, dans lequel on utilise comme liquide un perfluoroalcane et comme matière de couche intermédiaire un polymère fluoré.
